# FASCICULE DE BREVET EUROPEEN

(11) **EP 2 524 613 B1**
(45) Date de publication et mention de la délivrance du brevet: **09.04.2014**
(21) Numéro de dépôt: 12002258.7
(22) Date de dépôt: 29.03.2012
(51) Int. Cl.: A44C 5/24

(54) **Fermoir à boucle déployante**
Verschluss mit Klappöse
Clasp with extensible loop

(30) Priorité: 19.05.2011 CH 8502011
(43) Date de publication de la demande: 21.11.2012
(73) Titulaire: Boucledor SA, 1217 Meyrin (CH)
(72) Inventeur: Zak, Vincent, 74100 Annemasse (FR); Chaves, André, 74490 Onnion (FR)
(74) Mandataire: Micheli & Cie SA

(56) Documents cités:
- EP-A1- 1 279 349
- EP-A1- 1 925 227
- WO-A1-2004/086895
- US-A- 5 826 309

## Description

La présente invention a pour objet un fermoir à boucle déployante et notamment un fermoir à boucle déployante pour bracelet de montre.

Un fermoir de ce type est connu du document EP 1 279 349 et comprend un composant femelle monté sur un bras dépliant supérieur et un composant mâle monté sur un bras dépliant inférieur articulé au bras dépliant supérieur. Le fermoir comprend en outre un poussoir mobile contre un ressort de rappel autour d'un axe de pivotement fixe par rapport au composant femelle pour verrouiller les deux composants mâle et femelle par pivotement dudit poussoir. Pour déverrouiller ledit fermoir, il faut tout d'abord faire pivoter le poussoir contre l'action du ressort de rappel et tout en maintenant le poussoir dans sa position pivotée, il faut ensuite désengager manuellement le composant mâle du composant femelle. Ainsi l'opération de déverrouillage se passe en deux temps et peut s'avérer délicate à mettre en oeuvre pour le porteur d'un bracelet muni d'un tel fermoir.

Le but de la présente invention est la réalisation d'un fermoir à boucle déployante dont le déverrouillage est simplifié et aisément mis en oeuvre même pour le porteur du bracelet ou tout autre objet comprenant le fermoir. Un autre but de la présente invention est la réalisation d'un fermoir à boucle déployante évitant tout déverrouillage intempestif. La présente invention a également pour but la réalisation d'un fermoir de construction simple comprenant un petit nombre d'éléments.

La présente invention a pour objet un fermoir déployant comprenant une lame fixe, une première lame dépliante articulée à une première extrémité de la lame fixe et une seconde lame dépliante articulée à une seconde extrémité de la lame fixe, et au moins un poussoir monté pivotant autour d'un axe de pivotement sur la lame fixe contre l'action d'une force élastique de rappel, le fermoir présentant les caractéristiques suivantes :
- les première et seconde lames dépliantes sont agencées pour qu'une fois repliées sur la lame fixe, la seconde lame dépliante recouvre en partie la première lame dépliante, de manière à ce que, à partir de leur position repliée sur la lame fixe, tout déploiement de la première lame dépliante entraîne un déploiement de la seconde lame dépliante ;
- le poussoir et la seconde lame dépliante sont agencés pour que lorsque la seconde lame dépliante est repliée sur la lame fixe, ladite seconde lame dépliante vienne en butée contre le poussoir et pour qu'une force exercée sur ladite lame dépliante essentiellement parallèlement à l'axe de pivotement du poussoir et dirigée vers la lame fixe entraîne le pivotement du poussoir d'une première amplitude amenant ledit poussoir dans une première position où la seconde lame dépliante n'est plus en butée contre ledit poussoir et peut être rabattue complètement sur la lame fixe et pour que le poussoir rappelé depuis ladite première position dans sa position initiale de repos par la force élastique de rappel empêche tout mouvement de la seconde lame dépliante par rapport à la lame fixe ;
- le poussoir présente encore des moyens de déverrouillage agencés pour que, lorsque les première et seconde lames dépliantes sont repliées sur la lame fixe, la seconde lame dépliante recouvrant une partie de la première et étant verrouillée par le poussoir, un pivotement du poussoir contre l'action de la force élastique d'une seconde amplitude, plus grande que la première amplitude amène ledit poussoir dans une seconde position dans laquelle le poussoir n'empêche plus le déploiement de la seconde lame dépliante et dans laquelle lesdits moyens de déverrouillage coopèrent avec la première lame dépliante pour la soulever et l'écarter de la lame fixe entraînant avec elle la seconde lame dépliante.

Les dessins annexés illustrent schématiquement et à titre d'exemple uniquement une forme d'exécution d'un fermoir à boucle déployante selon la présente invention.
La figure 1 est une vue éclatée du fermoir à boucle déployante selon l'invention.
La figure 2 illustre le fermoir selon l'invention en position déverrouillée, les lames du fermoir étant déployées.
La figure 3 illustre le fermoir selon l'invention en position verrouillée.
Les figures 4a à 4c illustrent l'opération de déverrouillage du fermoir selon l'invention illustré aux figures 1 à 3.
Un fermoir à boucle déployante selon l'invention et tel qu'illustré à la figure 1 comprend une lame fixe 1 sur laquelle sont articulées une première lame mobile 2 et une seconde lame mobile 3.

De préférence, la lame fixe 1 présente deux longerons 10, 11 essentiellement parallèles. La première lame mobile 2 est articulée à des premières extrémités 10a, 11a des longerons 10, 11 de la lame fixe 1, tandis que la seconde lame mobile 3 est articulée à des secondes extrémités 10b, 11 b des longerons 10, 11 de la lame fixe 1. Les première et seconde lames mobiles 2, 3 sont articulées à la lame fixe 1 au moyen par exemple de barrettes de fixation 41 et de rivets de fixation 42. Il est évident que tout autre moyen d'articulation approprié et connu de l'homme du métier pourrait être utilisé pour articuler les lames mobiles 2, 3 à la lame fixe 1.

De préférence, la lame fixe 1, en particulier les longerons 10, 11 et les première et seconde lames mobiles 2, 3 sont conformés de sorte que les première et seconde lames mobiles 2, 3 puissent être rabattues sur la lame fixe 1 entre les longerons 10, 11 de ladite lame fixe 1 de manière à ce qu'une fois repliées, les lames fixe et mobiles 1, 2, 3 soient essentiellement dans le même plan et que leur épaisseur ne dépasse pas celle de la lame fixe 1 (voir figure 3).

La lame fixe 1 présente encore un support 12 situé entre les longerons 10, 11. De préférence et dans la forme d'exécution illustrée, les longerons 10, 11 et le support 12 formant la lame fixe 1 sont venus d'une seule pièce obtenue par exemple par un procédé de déformation plastique. En variante, le support 12 pourrait être vissé, soudé ou fixé de toute autre manière appropriée aux longerons 10, 11.

Deux poussoirs 7, 8 sont montés pivotants sur le support 12. Chacun des deux poussoirs 7, 8 pivote autour d'un axe de pivotement respectif 70, 80 fixé sur le support 12 au moyen de vis 43 par exemple. De plus, chacun des poussoirs 7, 8 est monté pivotant sur le support 12 de la lame fixe 1 de manière indépendante contre l'action d'une force élastique indépendante. Dans la forme d'exécution illustrée, la force élastique indépendante est constituée par des ressorts de rappel 71, 81. De préférence, les ressorts de rappel 71, 81 sont des ressorts à flexion du type « épingle ».

Chaque poussoir 7, 8 présente un rebord 72, 82 coopérant respectivement avec une butée 13, 14 du support 12 de la lame fixe 1 pour limiter la rotation des poussoirs 7, 8. Les ressorts de rappel 71, 81, les rebords 72, 82 des poussoirs 7, 8 et les butées 13, 14 du support 12 de la lame fixe 1 sont conformés de sorte que sous l'action desdits ressorts 71, 81, les rebords 72, 82 viennent en contact avec les butées 13, 14 respectivement. Cette position des poussoirs 7, 8 en appui contre les butées 13, 14 constitue leur position de repos. Ainsi, en position de repos des poussoirs 7, 8, une pression sur chacun desdits poussoirs 7, 8 exercée par un utilisateur perpendiculairement à leur axe de pivotement 70, 80 en direction de l'intérieur des longerons 10, 11 de la lame fixe 1 fait pivoter chaque poussoir 7, 8 dans une direction unique contre l'action de leur ressort de rappel 71, 81.

Chacune des première et seconde lames mobiles 2, 3 présente une extrémité libre 20, 30. Ces extrémités libres 20, 30 comprennent chacune des moyens de fixation 44 permettant de relier les première et seconde lames mobiles 2, 3 à un brin de bracelet, notamment aux deux brins d'un bracelet de montre (non illustré). De manière évidente pour l'homme du métier, ce bracelet peut être élastique ou non, en cuir ou en métal ou avoir toute autre forme appropriée.

L'extrémité libre 20 de la première lame mobile 2 présente une ouverture 21 dans laquelle est logée une bille d'encliquetage 6. Cette bille d'encliquetage 6 est destinée à coopérer avec un plot 9 fixé sur le support 12 de la lame fixe 1 au moyen d'une vis 45 par exemple. L'ouverture 21, la bille d'encliquetage 6 et le plot 9 forment des moyens de verrouillage élastiques conformés pour maintenir la première lame mobile 2 dans sa position repliée sur la lame fixe 1. Cette position de la première lame mobile 2 dans laquelle elle est maintenue repliée sur la lame fixe 1 par les moyens de verrouillage élastiques constitue une première position verrouillée de la première lame mobile 2 par rapport à la lame fixe 1. Pour déployer à nouveau la première lame mobile 2 depuis sa première position verrouillée, il faut appliquer à ladite lame mobile 2 une force dirigée essentiellement perpendiculairement à l'axe longitudinal de ladite lame vers l'extérieur du fermoir (en s'éloignant de la lame fixe 1) pour désencliqueter la bille d'encliquetage 6 du plot 9.

L'extrémité libre 30 de la seconde lame mobile 3 présente quant à elle deux épaulements 31 disposés latéralement de part et d'autre de la lame mobile 3 (un seul épaulement est clairement visible sur les figures). Ces épaulements 31 peuvent par exemple être obtenus par découpe dans la seconde lame mobile 3. Ces épaulements 31 sont destinés à coopérer respectivement avec un flanc arrondi 73, 83 de chacun des poussoirs 7, 8. Les épaulement 31 et les flancs arrondis 73, 83 des poussoirs 7, 8 sont conformés de sorte que lorsque la seconde lame mobile 3 est repliée sur la lame fixe 1, les deux épaulements 31 viennent respectivement en contact avec les flancs arrondis 73, 83 des poussoirs 7, 8. Lorsqu'une pression est exercée sur la seconde lame mobile 3 selon une direction essentiellement parallèle aux axes de pivotement 70, 80 respectifs des poussoirs 7, 8, lesdits épaulements 31 de la seconde lame mobile 3 coopèrent chacun avec un flanc arrondi 73, 83 des poussoirs 7, 8 pour faire pivoter lesdits poussoirs 7, 8 contre l'action de leur ressort de rappel respectif 71, 81. Lors de ce pivotement des poussoirs 7, 8, les épaulements 31 ne sont alors plus en butée contre les flancs arrondis 73, 83 desdits poussoirs 7, 8 et la seconde lame mobile 3 peut être entièrement repliée sur la lame fixe 1. Les poussoirs 7, 8, qui ne sont plus bloqués par la seconde lame mobile 3 et ses épaulement 31 pivotent alors sous l'action de leur ressort de rappel 71, 81 respectif pour retrouver leur position de repos. En pivotant pour reprendre leur position de repos, les poussoirs 7, 8 viennent recouvrir lesdits épaulement 31 empêchant tout mouvement de la seconde lame mobile 3 par rapport à la lame fixe 1 et en particulier son déploiement.

Les poussoirs 7, 8 comprennent encore chacun un ergot 74, 84 présentant respectivement un plan incliné 75, 85. Les ergots 74, 84 sont destinés à coopérer avec l'extrémité libre 20 de la première lame mobile 2 pour libérer celle-ci de sa première position verrouillée par rapport à la lame fixe 1. Dans la première position verrouillée de la première lame mobile 2 par rapport à la lame fixe, en faisant pivoter les poussoirs 7, 8 contre l'action de leur ressort de rappel 71, 81 respectif, lesdits ergots 74, 84 viennent en contact avec des plans inclinés 22 de l'extrémité libre 20 de la première lame fixe 2. Les plans inclinés 75, 85 desdits ergots 74, 84 et lesdits plans inclinés 22 de l'extrémité libre 20 de la première lame mobile 2 coopèrent respectivement pour soulever la première lame mobile 2 par rapport à la lame fixe 1 et libérer ladite lame 2 de l'action des moyens de verrouillage élastiques en désencliquetant la bille d'encliquetage 6 du plot 9.

Le verrouillage du fermoir selon l'invention va maintenant être décrit en référence aux figures 1 à 3.

Dans la position initiale déverrouillée du fermoir illustrée à la figure 2, les première et seconde lame mobiles 2, 3 sont dépliées par rapport à la lame fixe 1. A partir de cette position déverrouillée, la première lame mobile 2 est repliée sur la lame fixe 1 pour être amenée dans sa première position verrouillée par rapport à ladite lame fixe 1, position dans laquelle les moyens de verrouillage élastiques la maintiennent repliée sur ladite lame fixe 1. Dans le mode d'exécution illustré, la première lame mobile 2 est repliée sur la lame fixe 1 jusqu'à ce que la bille d'encliquetage 6 de l'extrémité libre 20 de la première lame mobile 2 coopère avec le plot 9 fixé sur le support 12 de la lame fixe 1, pour bloquer la première lame mobile 2 dans sa première position verrouillée.

La seconde lame mobile 3 est ensuite repliée sur la lame fixe 1. Comme décrit plus haut, en repliant la seconde lame mobile 3 sur la lame fixe 1, les épaulement 31 de l'extrémité libre 30 de la seconde lame mobile 3 viennent en contact contre respectivement les flancs arrondis 73, 83 des poussoirs 7, 8. Une force exercée sur la seconde lame mobile 3 parallèlement aux axes de pivotement 70, 80 des poussoirs 7, 8 et dirigée vers le support 12 fait pivoter lesdits poussoirs 7, 9 contre l'action de leur ressort de rappel respectif 71, 81 suite à la coopération des épaulement 31 de la seconde lame mobile 3 et des flancs arrondis 73, 83 des poussoirs 7, 8. La seconde lame mobile 3 peut alors être entièrement repliée sur la lame fixe 1 et les poussoirs 7, 8 reprennent leur position de repos sous l'action de leur ressort de rappel 71, 81 respectif, position de repos dans laquelle ils recouvrent désormais les épaulements 31 empêchant le déploiement de la seconde lame mobile 3.

Afin de garantir un bon verrouillage du fermoir et en particulier de la première lame mobile 2 des seconds moyens de verrouillage de la première lame mobile 2 sont prévus en plus des moyens de verrouillage élastiques. Ces seconds moyens de verrouillage consistent en un recouvrement d'une partie de la première lame mobile 2 par la seconde lame mobile 3. Dans la forme d'exécution illustrée, l'extrémité libre 20 de la première lame mobile 2 présente une saillie 23 destinée à venir se loger dans un dégagement 32 de l'extrémité libre de la seconde lame mobile 3. Ainsi, l'extrémité libre 30 de la seconde lame mobile 3 recouvre en partie l'extrémité libre 20 de la première lame mobile 2 lorsque ladite première lame mobile 2 est dans sa position verrouillée par rapport à la lame fixe et que la seconde lame mobile 3 est repliée sur la lame fixe 1.

Ainsi, une fois le fermoir verrouillé, la seconde lame mobile 3 est maintenue dans sa position repliée par les poussoirs 7, 8 qui recouvrent les épaulements 31 de ladite seconde lame mobile 3 et la première lame mobile 2 est maintenue dans sa position verrouillée à la fois par les moyens de verrouillage élastiques et par le recouvrement de la seconde lame mobile 3. Par conséquent, dans la position verrouillée du fermoir, une force exercée sur la première lame mobile 2 et dirigée essentiellement perpendiculairement à l'axe longitudinal de ladite lame vers l'extérieur du fermoir ne parvient pas à déplier ladite lame, et en particulier ne parvient pas à libérer la première lame mobile des moyens de verrouillage élastiques.

Pour assurer un bon fonctionnement du fermoir, il est nécessaire que la rotation des poussoirs 7, 8 engendrée par la pression des épaulement 31 de la seconde lame mobile 3 contre les flancs arrondis 73, 83 des poussoirs 7, 8 ne soit pas suffisante pour amener les ergots 74, 84 en contact avec les flancs inclinés 22 de la première lame mobile. Dans le cas contraire, le verrouillage de la seconde lame mobile 3 entraînerait alors simultanément le déverrouillage de la première lame mobile 2 et le fermoir ne pourrait jamais être verrouillé.

De par sa construction, le verrouillage du fermoir est particulièrement sûr : en effet, une fois le fermoir verrouillé, les première et seconde lames mobiles 2, 3 ne peuvent être déployées ni par l'action d'une force exercée sur lesdites lames et dirigée essentiellement parallèlement aux axes de pivotement 70, 80 des poussoirs 7, 8 et s'éloignant du support 12 ni par l'action d'une force exercée sur lesdites lames et dirigée essentiellement parallèlement à leur axe longitudinal.

Le déverrouillage du fermoir selon l'invention va maintenant être décrit en détail en référence aux figures 4a à 4c.

A partir de la position verrouillée du fermoir illustrée à la figure 3, l'utilisateur exerce une pression simultanée sur les deux poussoirs 7, 8 pour les faire pivoter contre l'action de leur ressort de rappel respectif 71, 81. Dans cette forme d'exécution, il est essentiel que les deux poussoirs 7, 8 soient actionnés simultanément, le fermoir selon cette forme d'exécution étant conformé pour qu'une pression sur un seul des deux poussoirs 7, 8 ne permette pas son déverrouillage. Ainsi, tout déverrouillage intempestif, suite à un choc notamment, est empêché.

Le pivotement des poussoirs 7, 8 a deux effets simultanés qui ont été décrits séparément ci-dessus : d'abord, les ergots 74, 84 des poussoirs 7, 8 viennent coopérer avec les plans inclinés 22 de l'extrémité libre 20 de la première lame mobile 2 pour soulever celle-ci et la libérer des moyens de verrouillage élastiques, c'est-à-dire désencliqueter la bille d'encliquetage 6 du plot 9 porté par le support 12. Dans le même temps, de part le pivotement des poussoirs 7, 8 contre leur ressort de rappel respectif 71, 81, les épaulement 31 de l'extrémité libre 30 de la seconde lame mobile 3 ne sont plus recouverts par lesdits poussoirs 7, 8 et la seconde lame mobile est donc libre d'être dépliée.

La première lame mobile 2 soulevée par les ergots 74, 84 des poussoirs 7, 8 entraîne alors avec elle la seconde lame mobile 3 de par la coopération entre la saillie 23 de l'extrémité libre 20 de la première lame 2 et le dégagement 32 de l'extrémité libre 30 de la seconde lame mobile 3. Ainsi, une pression simultanée des deux poussoirs 7, 8 permet de libérer en même temps et en une opération les premières et secondes lames mobiles 2, 3. De plus, dans la présente forme d'exécution, le désencliquetage de la bille d'encliquetage du plot 9 au moment du déverrouillage du fermoir éjectent la première lame mobile 2 et la seconde lame mobile 3 simultanément de la lame fixe. Ainsi, aucune autre action que la pression simultanée des deux poussoirs 7, 8 n'est nécessaire pour déverrouiller le fermoir et en particulier désolidariser les première et seconde lames mobiles 2, 3 de la lame fixe 1.

La présente forme d'exécution a été décrite à tire d'exemple uniquement. En variante, le fermoir selon l'invention pourrait ne pas comprendre de moyens élastiques de verrouillage permettant de maintenir la première lame mobile 2 dans sa position repliée sur la lame fixe 1 lorsque la seconde lame mobile 3 est dépliée. Dans ce cas, le verrouillage du fermoir est moins aisé puisqu'une fois la première lame mobile 2 repliée sur la lame fixe 1, rien ne maintient ladite première lame mobile 2 dans cette position jusqu'à ce que la seconde lame mobile 3 soit à son tour rabattue sur la lame fixe. Cependant, l'absence de moyens de verrouillage élastiques n'influence pas le déverrouillage d'un fermoir selon cette variante qui est en tout point similaire à celui décrit plus haut. Un fermoir selon cette variante présente donc les mêmes avantages que le fermoir décrit plus haut quant à son déverrouillage.

En variante également, les moyens de verrouillage élastiques pourraient comprendre deux billes d'encliquetage situées chacune sur un flanc latéral de la première lame mobile 2 et coopérant avec des encoches respectives présentes sur les flancs intérieurs des longerons 10, 11 de la lame fixe. Les autres composants d'un fermoir selon cette variante, son verrouillage et son déverrouillage sont en tout point similaire à ceux décrits ci-dessus.

En variante encore, le fermoir selon l'invention pourrait ne présenter qu'un seul poussoir 7 monté pivotant sur le support 12. Ledit poussoir unique serait dans cette variante en tout point similaire à un des poussoirs 7, 8 décrit dans la forme d'exécution ci-dessus. Les modifications qu'implique une telle variante pour les autres composants du fermoir, son verrouillage et son déverrouillage apparaîtront clairement à l'homme du métier.

Le fermoir selon l'invention présente de nombreux avantages. Le fermoir étant conformé pour « éjecter » simultanément les deux lames mobiles 2, 3 lorsque l'utilisateur presse simultanément les deux poussoirs 7, 8, le déverrouillage du fermoir s'en trouve grandement facilité et ne se fait qu'en une seule opération pour l'utilisateur : il n'est en effet pas nécessaire de déloger manuellement une des lames mobiles 2, 3. Enfin, le fermoir selon l'invention comprend peu de pièces réduisant ainsi son encombrement et le rendant adapté pour tout type de bracelet. De plus, les pièces qui le composent sont facilement réalisables par un procédé de déformation plastique par exemple facilitant également la miniaturisation du fermoir.

## Revendications

1. Fermoir déployant comprenant une lame fixe (1), une première lame dépliante (2) articulée à une première extrémité (10a, 11a) de la lame fixe (1) et une seconde lame dépliante (3) articulée à une seconde extrémité (10b, 11b) de la lame fixe (1), et au moins un poussoir (7) monté pivotant autour d'un axe de pivotement (70) sur la lame fixe (1) contre l'action d'une force élastique de rappel (71), **caractérisé par le fait que**
- les première et seconde lames dépliantes (2, 3) sont agencées pour qu'une fois repliées sur la lame fixe (1), la seconde lame dépliante (3) recouvre en partie la première lame dépliante (2), de manière à ce que, à partir de leur position repliée sur la lame fixe, tout déploiement de la première lame dépliante (2) entraîne un déploiement de la seconde lame dépliante (3) ;
- le poussoir (7) et la seconde lame dépliante (3) sont agencés pour que lorsque la seconde lame dépliante (3) est repliée sur la lame fixe (1), ladite seconde lame dépliante vient en butée contre le poussoir (7) et pour qu'une force exercée sur ladite lame dépliante essentiellement parallèlement à l'axe de pivotement du poussoir (7) et dirigée vers la lame fixe (1) entraîne le pivotement du poussoir (7) d'une première amplitude amenant ledit poussoir dans une première position où la seconde lame dépliante (3) n'est plus en butée contre ledit poussoir (7) et peut être rabattue complètement sur la lame fixe (1) et pour que le poussoir (7) rappelé depuis ladite première position dans sa position initiale de repos par la force élastique de rappel (71) empêche tout mouvement de la seconde lame dépliante (3) par rapport à la lame fixe (1);
- le poussoir (7) présente encore des moyens de déverrouillage agencés pour que, lorsque les première et seconde lames dépliantes (2, 3) sont repliées sur la lame fixe, la seconde lame dépliante (3) recouvrant une partie de la première lame dépliante (2) et étant verrouillée par le poussoir (7), un pivotement du poussoir (7) contre l'action de la force élastique (71) d'une seconde amplitude, plus grande que la première amplitude, amène ledit poussoir dans une seconde position dans laquelle le poussoir (7) n'empêche plus le déploiement de la seconde lame dépliante (3) par rapport à la lame fixe (1) et dans laquelle lesdits moyens de déverrouillage coopèrent avec la première lame dépliante (2) pour la soulever et l'écarter de la lame fixe (1) entraînant avec elle la seconde lame dépliante (3) qui est ainsi libérée de l'action de verrouillage du poussoir (7).

2. Fermoir selon la revendication 1, **caractérisé par le fait qu'**il comprend deux poussoirs (7, 8) indépendants et montés pivotants autour d'un axe de pivotement (70, 80) respectif sur la lame fixe (1) contre l'action d'une force élastique de rappel (71, 81) respective et agencés pour verrouiller et déverrouiller le fermoir par un pivotement simultané desdits poussoirs (7, 8).

3. Fermoir selon l'une des revendications précédentes, **caractérisé en ce qu'**il comporte en outre des moyens de verrouillage élastiques (21, 6, 9) de la première lame dépliante (2) agencés pour maintenir la première lame dépliante (2) en position repliée sur la lame fixe (1), et tels que la coopération des moyens de déverrouillage du poussoir (7) avec la première lame dépliante (2) permet en outre de libérer ladite première lame dépliante desdits moyens de verrouillage élastiques.

4. Fermoir selon la revendication 3, **caractérisé par le fait que** les moyens de verrouillage élastiques de la première lame dépliante (2) comprennent au moins une bille d'encliquetage (6) fixée sur ladite première lame dépliante (2) et coopérant avec une portion de la lame fixe (1).

5. Fermoir selon l'une quelconque des revendications précédentes, **caractérisé par le fait que** la force élastique de rappel du ou des poussoirs (7, 8) est un ressort à flexion du type épingle.

6. Fermoir selon l'une quelconque des revendications précédentes, **caractérisé par le fait que** les moyens de verrouillage comprennent au moins un épaulement (31) que présente la seconde lame dépliante (3) et destiné à coopérer avec un flanc arrondi (73) du poussoir (7, 8).

## Patentansprüche

1. Klappverschluss, der eine feste Klinge (1), eine erste faltbare Klinge (2), die gelenkig an einem ersten Ende (10a, 11a) der festen Klinge (1) gelagert ist, und eine zweite faltbare Klinge (3), die gelenkig an einem zweiten Ende (10b, 11b) der festen Klinge (1) gelagert ist, und mindestens einen Drücker (7) umfasst, der schwenkbar um eine Schwenkachse (70) gelagert an der festen Klinge (1) gegen die Wirkung einer elastischen Rückholkraft (71) angebracht ist, **dadurch gekennzeichnet, dass**:
- die erste und die zweite faltbare Klinge (2, 3) gestaltet sind, damit, wenn sie auf der festen Klinge (1) gefaltet sind, die zweite faltbare Klinge (3) die erste faltbare Klinge (2) teilweise bedeckt, derart, dass ausgehend von ihrer auf der festen Klinge gefalteten Position jedes Klappen der ersten faltbaren Klinge (2) ein Klappen der zweiten faltbaren Klinge (3) mit sich bringt;
- der Drücker (7) und die zweite faltbare Klinge (3) gestaltet sind, damit, wenn die zweite faltbare Klinge (3) auf der festen Klinge (1) gefaltet ist, die zweite faltbare Klinge gegen den Drücker (7) in Anschlag kommt und damit eine Kraft, die auf die faltbare Klinge im Wesentlichen parallel zur Schwenkachse des Drückers (7) ausgeübt wird und in Richtung der festen Klinge (1) gerichtet ist, das Schwenken des Drückers (7) um eine erste Amplitude zur Folge hat, die den Drücker in eine erste Position bringt, in der die zweite faltbare Klinge (3) nicht mehr gegen den Drücker (7) in Anschlag ist und vollständig auf der festen Klinge (1) umgeklappt werden kann, und damit der Drücker (7), der durch die elastische Rückholkraft (71) von der ersten Position in seine Ausgangsruheposition zurückgeholt wird, jede Bewegung der zweiten faltbaren Klinge (3) in Bezug zur festen Klinge (1) verhindert;
- der Drücker (7) noch Entriegelungsmittel aufweist, die gestaltet sind, damit, wenn die erste und die zweite faltbare Klinge (2, 3) auf der festen Klinge gefaltet sind, wobei die zweite faltbare Klinge (3) einen Abschnitt der ersten faltbaren Klinge (2) bedeckt und durch den Drücker (7) gesperrt wird, ein Schwenken des Drückers (7) gegen die Wirkung der elastischen Kraft (71) um eine zweite Amplitude, die größer ist als die erste Amplitude, den Drücker in eine zweite Position bringt, in der der Drücker (7) das Klappen der zweiten faltbaren Klinge (3) in Bezug zur festen Klinge (1) nicht mehr verhindert und in der die Entriegelungsmittel mit der ersten faltbaren Klinge (2) zusammenwirken, um sie anzuheben und sie von der festen Klinge (1) zu entfernen, wobei sie die zweite faltbare Klinge (3) mitnimmt, die so von der Sperrwirkung des Drückers (7) befreit wird.

2. Verschluss nach Anspruch 1, **dadurch gekennzeichnet, dass** er zwei Drücker (7, 8) umfasst, die unabhängig und schwenkbar um eine jeweilige Schwenkachse (70, 80) gelagert auf der festen Klinge (1) gegen die Wirkung einer jeweiligen elastischen Rückholkraft (71, 81) angebracht sind und gestaltet sind, um den Verschluss durch ein gleichzeitiges Schwenken der Drücker (7, 8) zu sperren und zu entriegeln.

3. Verschluss nach einem der vorhergehenden Ansprüche, **dadurch gekennzeichnet, dass** er ferner elastische Mittel zum Sperren (21, 6, 9) der ersten faltbaren Klinge (2) umfasst, die gestaltet sind, um die erste faltbare Klinge (2) in einer auf der festen Klinge (1) gefalteten Position zu halten, und die derart sind, dass das Zusammenwirken der Entriegelungsmittel des Drückers (7) mit der ersten faltbaren Klinge (2) ferner das Freigeben der ersten faltbaren Klinge aus den elastischen Sperrmitteln ermöglicht.

4. Verschluss nach Anspruch 3, **dadurch gekennzeichnet, dass** die elastischen Mittel zum Sperren der ersten faltbaren Klinge (2) mindestens eine Rastkugel (6) umfassen, die auf der ersten faltbaren Klinge (2) befestigt ist und mit einem Abschnitt der festen Klinge (1) zusammenwirkt.

5. Verschluss nach einem der vorhergehenden Ansprüche, **dadurch gekennzeichnet, dass** die elastische Rückholkraft des oder der Drücker (7, 8) eine Biegefeder des Typs Stecknadel ist.

6. Verschluss nach einem der vorhergehenden Ansprüche, **dadurch gekennzeichnet, dass** die Sperrmittel mindestens eine Schulter (31) umfassen, die die zweite faltbare Klinge (3) aufweist und dazu bestimmt ist, mit einer abgerundeten Flanke (73) des Drückers (7, 8) zusammenzuwirken.

## Claims

1. Fold-over clasp comprising a fixed bar (1), a first fold-out bar (2) articulated to a first end (10a, 11a) of the fixed bar (1) and a second fold-out bar (3) articulated to a second end (10b, 11b) of the fixed bar (1), and at least one push button (7) mounted to pivot about a pivot axis (70) on the fixed bar (1) against the action of an elastic return force (71), **characterised in that**
- the first and second fold-out bars (2, 3) are arranged so that, once folded over the fixed bar (1), the second fold-out bar (3) partially covers the first fold-out bar (2) such that, from their position folded over the fixed bar, any unfolding of the first fold-out bar (2) causes unfolding of the second fold-out bar (3);
- the push button (7) and the second fold-out bar (3) are arranged so that, when the second fold-out bar (3) is folded over the fixed bar (1), said second fold-out bar comes into abutment against the push button (7) and so that a force exerted on said fold-out bar essentially in parallel with the pivot axis of the push button (7) and directed towards the fixed bar (1) causes pivoting of the push button (7) of a first amplitude, bringing said push button into a first position where the second fold-out bar (3) is no longer in abutment against said push button (7) and
can be fully folded back over the fixed bar (1) and so that the push button (7), returned from said first position into its initial at-rest position by the elastic return force (71), prevents any movement of the second fold-out bar (3) with respect to the fixed bar (1);
- the push button (7) also has unlocking means arranged so that, when the first and second fold-out bars (2, 3) are folded over the fixed bar, the second fold-out bar (3) covering a part of the first fold-out bar (2) and being locked by the push button (7), pivoting of the push button (7) against the action of the elastic force (71) of a second amplitude, greater than the first amplitude, brings said push button into a second position in which the push button (7) no longer prevents unfolding of the second fold-out bar (3) with respect to the fixed bar (1) and in which said unlocking means cooperate with the first fold-out bar (2) to lift it and move it away from the fixed bar (1), moving with it the second fold-out bar (3) which is thus released from the locking action of the push button (7).

2. Clasp as claimed in claim 1, **characterised in that** it comprises two push buttons (7, 8) which are independent and mounted to pivot about a respective pivot axis (70, 80) on the fixed bar (1) against the action of a respective elastic return force (71, 81) and which are arranged to lock and unlock the clasp by simultaneous pivoting of said push buttons (7, 8).

3. Clasp as claimed in any one of the preceding claims, **characterised in that** it also has elastic locking means (21, 6, 9) for the first fold-out bar (2), which are arranged to keep the first fold-out bar (2) in a position folded over the fixed bar (1), and such that the cooperation of the unlocking means of the push button (7) with the first fold-out bar (2) also permits said first fold-out bar to be released from said elastic locking means.

4. Clasp as claimed in claim 3, **characterised in that** the elastic locking means of the first fold-out bar (2) comprise at least one detent ball (6) fixed on said first fold-out bar (2) and cooperating with a portion of the fixed bar (1).

5. Clasp as claimed in any one of the preceding claims, **characterised in that** the elastic return force of the push button(s) (7, 8) is a pin-type flexion spring.

6. Clasp as claimed in any one of the preceding claims, **characterised in that** the locking means comprise at least one shoulder (31) located on the second fold-out bar (3) and intended to cooperate with a rounded flange (73) on the push button (7, 8).
